# EUROPÄISCHE PATENTSCHRIFT

(11) **EP 0 419 779 B1**
(45) Veröffentlichungstag und Bekanntmachung des Hinweises auf die Patenterteilung: **29.09.1993**
(21) Anmeldenummer: 90112776.1
(22) Anmeldetag: 04.07.1990
(51) Int. Cl.: A63C 5/12

(54) **Ski**
Ski
Ski

(30) Priorität: 27.09.1989 DE 8911516 U
(43) Veröffentlichungstag der Anmeldung: 03.04.1991
(73) Patentinhaber: BLIZZARD Ges.m.b.H, A-5730 Mittersill (AT)
(72) Erfinder: Arnsteiner, Anton, A-5730 Mittersill (DE)
(74) Vertreter: Gossel, Hans K., Dipl.-Ing.

(56) Entgegenhaltungen:
- DE-U- 8 905 419
- FR-A- 2 218 911
- FR-A- 2 437 225
- FR-A- 2 527 461
- US-A- 3 844 576

## Beschreibung

Die Erfindung betrifft einen Ski mit einem Skikörper und einer im Bindungsbereich des Skikörpers aufgebrachten Platte.

Während des Skilaufens werden aufgrund der Unebenheiten des Untergrunds, über den der Ski gleitet, von dem Ski aufgenommene Schwingungen über die Bindungen auf den Skiläufer hin übertragen. Bei einer biegesteifen Anordnung der Bindung auf den Skikörper wird die so von dem Ski aufgenommene Schlagenergie voll auf den Skiläufer weitergegeben. Das führt u.a. zu einer starken physilogischen Beanspruchung des Skiläufers.

Um diese Beanspruchung möglichst klein zu halten, sollte ein Ski möglichst in der Lage sein, von der Skischaufel her rührende Schläge zu puffern, und unmittelbar auf die Unterseite des Skis aufgeprägte Stöße zu dämpfen.

Um die über die gesamte Länge des Skis vom Untergrund während des Gleitens aufgenommene Schlagenergie nicht vollständig auf die Bindung zu übertragen, ist es bereits bekannt geworden, zwischen der Bindung und dem Körper eine an dem Skikörper befestigte Platte anzuordnen. Diese enthält einen Kern aus einer zähelastischen Gummischicht. Am zum Skiende dieser Platte hinweisenden Ende ist diese über Verbindungselemente mit dem Skikörper fest verbunden. An ihrem zur Skischaufel hinweisenden Ende ist die Platte dagegen schwimmend auf dem Skikörper gelagert. Hier greifen skikörperseitige Bolzen in innerhalb der Platte vorgesehene Längsschlitze, wobei die freien Bereiche der Längsschlitze mit einem gummielastischem Material ausgefüllt sind. Diese Anordnung soll insbesondere dazu dienen, längsgerichtete Schwingungen des Skikörpers aufzunehmen. Allerdings wird mit dieser Anordnung keine befriedigende Absorption der durch den Skikörper während des Laufs aufgeprägten Stöße erreicht. Darüber hinaus sind die zur schwimmenden Lagerung der Platte vorgesehenen Bolzen und ihre entsprechenden Führungen während des Skilaufs hohen Querkräften ausgesetzt, so daß selbst eine starke Dimensionierung dieser Teile eine schnelle Abnutzung nicht verhindern kann.

Bereits aus der nicht vorveröffentlichten DE-U-89 05 419 ist ein gattungsgemäßer Ski bekannt, bei dem eine Absorberplatte zur Dämpfung und Entkopplung der Bindung vom Skikörper dient. Dieser Absorberplatte ist durch eine Feder-Nutverbindung besonders stabil mit dem Skikörper verbunden.

Es stellt sich die Aufgabe, eine zusätzliche Weiterbildung des gattungsgemäßen Skis an die Hand zu geben, gem. der die vom Skikörper während des Laufs aufgenommene Schlagenergie möglichst gut absorbiert wird, wobei der Ski möglichst robust ausgeführt sein soll.

Die Lösung dieser Aufgabe ergibt sich aus dem kennzeichnenden Teil des Anspruchs 1. Demnach ist die im Bindungsbereich auf den Skikörper aufgebrachte Platte, die vorzugsweise aufgeklebt wird, aus einer biegesteifen Deckschicht und einer darunter angeordneten weniger biegesteifen Zwischenschicht gebildet. Zusätzlich ist innerhalb des Skikörpers ebenfalls im Bindungsbereich oberflächennah ein Absorber-Gleitstück eingefaßt.

Die Deckschicht besteht aus einem Material mit einem E-Modul von 10⁴ bis 10⁵ N/mm². Ein solches Material kann beispielsweise Aluminium sein. Demgegenüber ist die unter der Deckschicht angeordnete Zwischenschicht und das im Skigrundkörper eingefaßte Absorbergleitstück aus einem Material mit einem E-Modul von ca. 10² N/mm² gefertigt. Dieses Material kann vorteilhafterweise ein Elastomer sein. In diesem Fall weist es auch die vorteilhaft gewünschten entropieelastischen Eigenschaften auf.

Vorteilhafte Ausgestaltungen der Erfindung ergeben sich aus den Unteransprüchen 2-17. Demnach ist innerhalb des Skikörpers in dem Bereich, in dem die Bindungsschrauben in den Skikörper ragen, eine weitere Absorberschicht zur Schraubenentkopplung angeordnet. Hierdurch wird die gesamte Bindung elastisch eingebettet, so daß die Bindung von Längsschwingungen entkoppelt wird.

Zwischen der aus der biegesteifen Deckschicht und der entropieelastischen Zwischenschicht bestehenden Platte und dem skikörperseitigen oberflächennahen Absorber-Gleitstück ist gem. einer vorteilhaften Ausführungsform eine Oberfläche aus einem gängigen Oberflächenwerkstoff, beispielsweise ABS, Phenol, Epoxy, Polycarbonat etc., angeordnet. Auf diese Oberfläche ist die aus Deck- und Zwischenschicht bestehende Platte aufgeklebt. Damit ist sichergestellt, daß es bei der Skiausfertigung zu keinen störenden Einflüssen des vorteilhaft aus Elastomer bestehenden Absorber-Gleitstückes kommt.

In einer weiteren vorteilhaften Ausgestaltung der Erfindung kann die Zwischenschicht der auf der Skioberfläche aufgeklebten Platte ähnlich der entsprechenden Zwischenschicht gem. der DE-U-89 05 419 ausgestaltet sein. Demnach ist die Zwischenschicht aus mehreren Segmenten unterschiedlicher Steifigkeit aufgebaut. Dabei enthält die Zwischenschicht der Platte mehrere, beispielsweise im wesentlichen senkrecht zu den Seitenkanten des Skikörpers verlaufende Segmente mit möglichst entropieelastischen Eigenschaften und mehrere Segmente mit hoher Biegesteifigkeit. Die Segmente mit hoher Biegesteifigkeit sind dabei in vorteilhafter Weise an den Stellen der Absorberplatte angeordnet, wo die Befestigungselemente für die Verankerung der Skibindung im Skikörper durch diese hindurchtreten.

Wenn in weiterer Ausgestaltung der Erfindung mehrere entropieelastische Segmente in der Zwischenschicht mit Segmenten hoher Biegesteifigkeit abwechseln, wird dadurch in vorteilhafter Weise eine hohe Quersteifigkeit bei geringer Längssteifigkeit erzielt. Gem. einer weiteren Ausbildung der Erfindung können die biegesteifen Elemente nur in den Außenzonen der Zwischenschicht angeordnet werden. Ein weiterer Vorteil ergibt sich, wenn man die biegesteifen Elemente als Hohlprofile ausbildet, da hierdurch Gewicht gespart wird.

Auch das Absorber-Gleitstück kann gem. einer vorteilhaften Ausführungsform aus unterschiedlich steifen Segmenten, die im wesentlichen senkrecht zu den Skiseitenkanten verlaufen, gebildet werden. Diese Segmente können über die gesamte Breite des Skigrundkörpers verlaufen.

Besonders vorteilhaft kann der Ski dadurch ausgestaltet werden, daß unterhalb der biegesteifen Zwischenschicht ein GFK-Prepreg aufgebracht wird, daß sich im wesentlichen über die gesamte Skifläche erstreckt. Hierbei handelt es sich vorzugsweise um sog. 45° GFK-Prepregs, die in vorteilhafter Weise Torsionsschwingungen jeglicher Art reduzieren und den Kantengriff des Skis insgesamt verbessern.

Weitere Einzelheiten und Vorteile der Erfindung werden anhand eines in der Zeichnung dargestellten Ausführungsbeispiels erläutert. Es zeigen:
- Fig. 1:: eine schematische Seitenansicht einer Ausführungsform des erfindungsgemäßen Skis;
- Fig. 2:: eine stufenweise geschnittene Querschnittsdarstellung durch einen erfindungsgemäßen Ski im Bindungsbereich;
- Fig. 3:: einen schematischen Querschnitt durch den Ski im Mittelbereich, wobei die einzelnen Schichten auseinandergezogen sind;
- Fig. 4:: eine Draufsicht auf den erfindungsgemäßen Ski;
- Fig. 5:: einen Längsschnitt entlang der Schnittlinie A-A in Fig. 3 und
- Fig. 6:: einen Teillängssschnitt entlang der Schnittlinie B-B in Fig. 3.

In Fig. 1 ist in durchgezogener Linie der Skigrundkörper 10 in seiner Normallage dargestellt. Die strichlierte Linie deutet an, geübten Schlags während des Fahrens verformt. Die Kraftrichtung eines solchen auf die Skischaufel wirkenden Schlages ist durch den mit 1 gekennzeichneten großen Pfeil in Fig. 1 dargestellt. Aufgrund der Verformung des Skigrundkörpers pflanzt sich die durch den Schlag auf den Skigrundkörper 10 aufgeprägte Erschütterung entlang der kleinen Pfeile 1 bis zur Skibindung fort, wo sie ohne Dämpfung über den Skischuh 5 auf den nicht dargestellten Skiläufer übertragen würde. Durch den mit 2 gekennzeichneten großen Pfeil sind Stöße angedeutet, die unmittelbar unterhalb der Bindung auf den Ski einwirken und sich gem. dem kleineren Pfeil 2 ohne Pufferung voll auf den Skischuh 5 und damit auf den nicht dargestellten Skiläufer übertragen würden.

Der Fig. 1 ist die Anordnung der diese Schläge und Stöße bzw. Schwingungen abpuffernden und dämpfenden Absorber zu entnehmen. Auf der Skioberfläche erstreckt sich unterhalb der Bindungsteile 6 und des Skischuhs 5 eine Platte 12. Diese ist auf den Skigrundkörper aufgeklebt. Unterhalb dieser Platte 12 ist in den Skigrundkörper ein Absorber-Gleitstück 18 eingelassen. Im Bereich der Befestigungselemente der Skibindung 6 sind weiterhin Absorberschichten 20 angeordnet, die zur elastischen Einbettung der Schrauben dienen und damit die gesamte Bindung von Längsschwingungen entkoppeln.

In Fig. 2 ist die Anordnung dieser Absorber im Gesamtaufbau des Skis dargestellt. Dieser abgestufte Querschnitt durch den gesamten Ski liegt im Bereich der Bindungsvorderbacken. Letztere sind hier jedoch nicht dargestellt. Die Platte 12 ist demnach auf der Oberflächenschicht 22 des Skigrundkörpers 10 aufgebracht, vorzugsweise aufgeklebt. Die Platte 12 besteht aus der biegesteifen Deckschicht 14 und der weniger biegesteifen, dafür möglichst entropieelastischen Zwischenschicht 16. Die Deckschicht 14 besteht beispielsweise aus Aluminium, die Zwischenschicht 16 aus Elastomer und die Oberfläche des Skigrundkörpers 10 aus Phenol. Unterhalb der Oberflächenschicht 22 sind seitlich Oberkanten 24 angeordnet, zwischen denen sich das möglichst entropieelastische Absorber-Gleitstück 18 erstreckt. Dieses besteht in vorteilhafter Weise ebenfalls aus Elastomer. Im Mittelbereich des Skigrundkörpers ist zwischen den Seitenwangen 26 eine Absorberschicht 20 teilweise verbreitert, da in diesem Bereich die Bindungsschrauben eingeschraubt werden, so daß sie in der Absorberschicht 20 elastisch eingebettet sind.

Anhand der Fig. 3 soll der Vollständigkeit halber noch der weitere Aufbau des Skigrundkörpers 10 im Bereich unterhalb der Skibindung 6 erläutert werden. Unterhalb der Oberflächenschicht 22 ist zusätzlich zu der in Fig. 2 dargestellten Ausführungsform eine Prepregschicht 28 angeordnet. Unterhalb dieser schließt sich die bereits zuvor erläuterte Schicht aus dem Absorber-Gleitstück 18 und den dieses einfassenden Oberkanten 24 an. Direkt unterhalb der Oberkanten 24 verlaufen schmale Isoflexstreifen, die den Stoß zwischen den Oberkanten 24 und dem Absorber-Gleitstück 18 gerade noch überdecken. Unterhalb schließt sich über die gesamte Skibreite ein Obergurt aus GFK an. Der Obergurt 32 umschließt zusammen mit einem ebenfalls aus GFK bestehenden Untergurt 36 den Mittelbau des Skigrundkörpers ein. Dieser besteht zunächst aus den Seitenwangen 26, die beispielsweise aus Phenol bestehen. Zwischen diesen ist der Innenbau 34 und die zuvor näher erläuterte Absorberschicht 20 angeordnet.

Unterhalb des Untergurts 36 sind seitlich längs verlaufende Gummistreifen 40 angeordnet, die einer zusätzlichen Abfederung gegenüber den sich hieran anschließenden Stahlkanten 42 dienen. Zwischen den seitlich verlaufenden Stahlkanten 42 ist ein beispielsweise aus Polyäthylen bestehender Laufbelag eingefaßt. Oberhalb des Laufbelags schließen sich bis zum Untergurt 36 zusätzliche schmale Untergurte 46 und 48 und eine weitere Zwischenschicht 50 an. Um einen guten Verbund zu gewährleisten, ist der Untergurt 46 als Prepreg ausgeführt.

Der Draufsicht gem. Fig. 4 ist die Anordnung der Platte 12 auf dem Skigrundkörper 10 zu entnehmen. Die Entfernung c der Quermittellinie der Platte 12 von der Endkante des Skigrundkörpers 10 beträgt bei einer Skilänge von 180 cm - 210 cm idealerweise zwischen ca. 755 - ca. 890 mm.

Die Platte 12 weist in der Draufsicht die Form eines nicht rechtwinkeligen Parallelogramms auf. Die Gesamtlänge der am weitest auseinanderliegenden Ecken dieses schiefwinkeligen Parallelogramms beträgt bei einer Skilängenvariation von 180 cm - 210 cm idealerweise ca. 620 - 720 mm.

Aus der Schnittdarstellung gem. Fig. 5 ist die Anordnung des Absorbergleitstücks 18 zu entnehmen. Dieses ist im unmittelbaren Bindungsbereich angeordnet und durch zur Skischaufel und zum Skiende hin anschließende schmale Obergurte 52 eingefaßt. Die Obergurte sind beispielsweise aus einer GFK-Schicht und einer darüber angeordneten Prepregschicht zusammengesetzt. Die Obergurte 52 und das Absorber-Gleitstück 18 sind seitlich durch die Seitenwangen 24 eingefaßt. Die Länge a des Absorber-Gleitstücks beträgt idealerweise bei einer Skilänge von 180 cm - 210 cm, 530 - 620 mm.

Aus der Schnittdarstellung gem. Fig. 6 ist die Gestaltung der Abssorberschicht 20 zu entnehmen. Diese ist in den Bereichen, in denen die Befestigungselemente der Bindung 6 liegen, verbreitert und setzt sich zur Skischaufel, zum Skiende und zwischen den beiden verbreiterten Bereichen als schmaler Streifen fort. Die Absorberschicht 20 besteht aus einem möglichst entropieelastischen Material. Hier kann als Elastomer Polyurethan eingesetzt werden. Die Absorberschicht 20 ist von einem konventionellen Innenbau 34 eingefaßt, der beispielsweise aus Okoume besteht. Dieser ist seitlich von den Seitenwangen 26 aus beispielsweise Phenol eingefaßt.

In den Figuren nicht dargestellt ist eine durchgehende 45° GFK-Prepreg-Zwischenschicht, die zwischen der entropieelastischen Zwischenschicht 16 und der Absorberschicht 20 angeordnet ist. Diese GFK-Prepreg-Zwischenschicht reduziert Torsionsschwingungen unterschiedlicher Art und trägt dadurch zum Laufkomfort bei. Weiterhin verbessert sie zusätzlich den Kantengriff des gesamten Skis.

## Patentansprüche

1. Ski mit einem Skikörper und einer im Bindungsbereich des Skikörpers aufgebrachten Platte,
**dadurch gekennzeichnet,**
daß die auf dem Skikörper (10) aufgebrachte Platte (12) aus einer biegesteifen Deckschicht (14) aus einem Material mit einem E-Modul von ca. 10⁴ bis 10⁵ N/mm² und einer darunter angeordneten weniger biegesteifen Zwischenschicht (16) mit einem E-Modul von ca. 10² N/mm² besteht und
daß zusätzlich im Bindungsbereich im Skikörper ein Absorber-Gleitstück (18) mit einem E-Modul von ca. 10² N/mm² oberflächennah unterhalb der Platte (12) eingefaßt ist.

2. Ski nach Anspruch 1, dadurch gekennzeichnet, daß in dem Bereich, in dem die Bindungsschrauben in den Skikörper (10) ragen innerhalb des Skikörpers (10) eine Absorberschicht (20) zur Schraubenentkopplung angeordnet ist.

3. Ski nach Anspruch 1 oder 2, dadurch gekennzeichnet, daß die Zwischenschicht (16) und das Absorber-Gleitstück (18) möglichst entropieelastische Eigenschaften aufweisen.

4. Ski nach Anspruch 3, dadurch gekennzeichnet, daß die Deckschicht (14) im wesentlich aus Aluminium besteht.

5. Ski nach einem der Ansprüche 1-3, dadurch gekennzeichnet, daß die Zwischenschicht (16) aus mehreren Segmenten unterschiedlicher Biegesteifigkeit besteht.

6. Ski nach Anspruch 5, dadurch gekennzeichnet, daß die Segmente im wesentlichen senkrecht zu den Seitenkanten des Skikörpers (10) verlaufen.

7. Ski nach Anspruch 5 oder 6, dadurch gekennzeichnet, daß die Zwischenschicht (16) Segmente mit möglichst entropieelastischen Eigenschaften und Segmente mit hoher Biegesteifigkeit aufweisen.

8. Ski nach einem der Ansprüche 5-7, dadurch gekennzeichnet, daß die Segmente der Zwischenschicht (16) mit hoher Biegesteifigkeit in den Bereichen der Platte (10)angeordnet sind, in denen Elemente zur Befestigung mit dem Skikörper (10) sitzen.

9. Ski nach Anspruch 8, dadurch gekennzeichnet, daß einerseits eines der möglichst entropieelastischen Segmente in Längsrichtung des Skis zwischen den biegesteifen Segmenten angeordnet ist und andererseits je ein entropieelastisches Segment in Längsrichtung an die jeweils andere Seite der biegesteifen Segmente anschließt.

10. Ski nach einem der Ansprüche 1-9, dadurch gekennzeichnet, daß die möglichst entropieelastischen Segmente der Zwischenschicht (16) aus einem Elastomer bestehen.

11. Ski nach einem der Ansprüche 1-10, dadurch gekennzeichnet, daß die biegesteifen Segmente der Zwischenschicht (16) im wesentlichen aus Phenol bestehen.

12. Ski nach einem der vorangehenden Ansprüche, dadurch gekennzeichnet, daß in der Zwischenschicht (16) eine Vielzahl von Segmenten mit entropieelastischen Eigenschaften und Segmenten mit hoher Biegesteifigkeit jeweils abwechselnd angeordnet sind.

13. Ski nach einem der vorangehenden Ansprüche, dadurch gekennzeichnet, daß die Segmente mit hoher Biegesteifigkeit nur im Randbereich der Zwischenschicht (16) angeordnet sind.

14. Ski nach einem der vorangehenden Ansprüche, dadurch gekennzeichnet, daß die Segmente mit hoher Biegesteifigkeit aus Hohlprofilen gebildet sind.

15. Ski nach einem der vorangehenden Ansprüche, dadurch gekennzeichnet, daß das Absorber-Gleitstück (18) sich über die gesamte Breite des Skis erstreckt.

16. Ski nach Anspruch 15, dadurch gekennzeichnet, daß das Absorber-Gleitstück (18) aus miteinander abwechselnden im wesentlichen senkrecht zu den Seitenkanten des Skikörpers (10) verlaufenden Segmenten mit möglichst entropieelastischen Eigenschaften und Segmenten mit hoher Biegesteifigkeit besteht.

17. Ski nach einem der vorangehenden Ansprüche, dadurch gekennzeichnet, daß zwischen der Platte (12) und dem Absorber-Gleitstück (18) eine Oberflächenschicht (22) angeordnet ist.

18. Ski nach einem der vorangehenden Ansprüche, dadurch gekennzeichnet, daß unterhalb der weniger biegesteifen Zwischenschicht (16) eine GFK-Prepregschicht angeordnet ist, die sich zumindest näherungsweise über die gesamte Länge bzw. Breite des Skis erstreckt.

## Claims

1. A ski with a ski body and a plate secured in the binding part of the ski body,
**characterized in that**
the plate (12) arranged on the ski body (10) consists of a flexurally rigid cover layer (14) of a material with a modulus of elasticity of approximately 10⁴ to 10⁵ N/mm² and an intermediate layer (16), placed underneath it, which is less flexurally rigid and has a modulus of elasticity of approximately 10² N/mm² and
in that additionally in the binding part in the ski body an absorber slide member (18) is fitted, which has a modulus elasticity of approximately 10² N/mm², adjacent to the surface underneath the plate (12).

2. The ski as claimed in claim 1, characterized in that in the part, in which the binding screws extend into the ski body (10) within the ski body (10) an absorber layer (20) is arranged for decoupling the screws.

3. The ski as claimed in claim 1 or in claim 2, characterized in that the intermediate line (16) and the absorber slide member (18) have as far as possible have entropy-elastic properties.

4. The ski as claimed in claim 3, characterized in that the cover layer (14) consists essentially of aluminum.

5. The ski as claimed in any one of the claims 1 through 3, characterized in that the intermediate layer (16) consists of a plurality of segment of different flexural rigidity.

6. The ski as claimed in claim 5, characterized in that the segment extend essentially perpendicularly to the lateral edges of the ski body (10).

7. The ski as claimed in claim 5 or in claim 6, characterized in that the intermediate layer (16) has segments (16), whose properties are as far as possible entropy-elastic, and segments with a high flexural rigidity.

8. The ski as claimed in any one of the claims 5 through 7, characterized in that the segments of the intermediate layer (16) with a high flexural rigidity are arranged adjacent to the plate (10) where elements for attachment to the ski body (10) are provided.

9. The ski as claimed in claim 8, characterized in that on the one hand one of the segments which is as far as possible entropy-elastic, is arranged in the longitudinal direction of the ski between the flexurally rigid segments and on the other hand a respective entropy-elastic segment adjoins, in the longitudinal direction, one other respective side of the flexurally rigid elements.

10. The ski as claimed in any one of the claims 1 through 9, characterized in that the segments, which are as far as possible entropy-elastic, of the intermediate layer (16) consist of an elastomer.

11. The ski as claimed in any one of the claims 1 through 10, characterized in that the flexurally rigid segments of the intermediate layer (16) consist essentially of a phenolic resin.

12. The ski as claimed in any one of the preceding claims, characterized in that a plurality of segments with entropy-elastic properties and segments with a high flexural rigidity are arranged in alternate succession in the intermediate layer (16).

13. The ski as claimed in any one of the preceding claims, characterized in that the segments with a high flexural rigidity are only arranged in the marginal part of the intermediate layer (16).

14. The ski as claimed in any one of the preceding claims, characterized in that the segments with a high flexural rigidity are in the form of hollow sections.

15. The ski as claimed in any one of the preceding claims, characterized in that the absorber slide member (18) extends over the entire width of the ski.

16. The ski as claimed in claim 15, characterized in that the absorber slide member (18) consists of segments which extend substantially perpendicularly to the lateral edges of the ski body (10) with as far as possible entropy-elastic properties and segments with a high flexural rigidity, said segments being arranged in alternate succession.

17. The ski as claimed in any one of the preceding claims, characterized in that between the plate (12) and the absorber slide member (18) a surface layer (22) is arranged.

18. The ski as claimed in any one of the preceding claims, characterized in that underneath the less flexurally rigid intermediate layer (16) a fiberglass prepreg layer is provided, which extends over at least approximately over the full length or, respectively, the width of the ski.

## Revendications

1. Ski comprenant un corps de ski et une plaque montée dans la région de fixation du corps de ski, caractérisé en ce que la plaque (12) montée sur le corps de ski (10) est constituée d'une couche de recouvrement (14) résistant à la flexion en un matériau ayant un coefficient d'élasticité d'environ 10⁴ à 10⁵ N/mm² et d'une couche intermédiaire (16) résistant moins bien à la flexion disposée en dessous ayant un coefficient d'élasticité d'environ 10² N/mm² et en ce que, dans la région de fixation dans le corps de ski, une pièce coulissante d'absorption (18) ayant un coefficient d'élasticité d'environ 10² N/mm² est insérée en plus près de la surface sous la plaque (12).

2. Ski selon la revendication 1, caractérisé en ce que dans la région, dans laquelle les boulons de fixation font saillie dans le corps de ski (10), une couche d'absorption (20) est disposée à l'intérieur du corps de ski (10) pour le désaccouplement des boulons.

3. Ski selon la revendication 1 ou 2, caractérisé en ce que la couche intermédiaire (16) et la pièce coulissante d'adsorption (18) présentent des caractéristiques si possible d'élasticité entropique.

4. Ski selon la revendication 3, caractérisé en ce que la couche de recouvrement (14) est constituée essentiellement d'aluminium.

5. Ski selon l'une des revendications 1 à 3, caractérisé en ce que la couche intermédiaire (16) est constituée de plusieurs segments présentant une résistance à la flexion différente.

6. Ski selon la revendication 5, caractérisé en ce que les segments s'étendent essentiellement perpendiculairement aux arêtes latérales du corps de ski (10).

7. Ski selon la revendication 5 ou 6, caractérisé en ce que la couche intermédiaire (16) présente des segments possédant des caractéristiques si possible d'élasticité entropique et des segments d'une résistance élevée à la flexion.

8. Ski selon l'une des revendications 5 à 7, caractérisé en ce que les segments de la couche intermédiaire (16) présentant une résistance élevée à la flexion sont disposés dans les zones de la plaque (10) dans lesquelles se trouvent les élément destinés à la fixation avec le corps de ski (10).

9. Ski selon la revendication 8, caractérisé en ce que, d'une part, l'un des segments si possible d'élasticité entropique est disposé dans la direction longitudinale du ski entre les segments résistants à la flexion et, d'autre part, un segment d'élasticité entropique, respectivement, fait suite dans la direction longitudinale à l'autre côté, respectivement, des segments résistants à la flexion.

10. Ski selon l'une des revendications 1 à 9, caractérisé en ce que les segments si possible d'élasticité entropique de la couche intermédiaire (16) sont constitués d'un élastomère.

11. Ski selon l'une des revendications 1 à 10, caractérisé en ce que les segments résistant à la flexion de la couche intermédiaire (16) sont constitués essentiellement de phénol.

12. Ski selon l'une des revendications précédentes, caractérisé en ce qu'une multitude de segments présentant des caractéristiques d'élasticité entroprique et des segments présentant une résistance élevée à la flexion sont disposés, en alternance, dans la couche intermédiaire (16).

13. Ski selon l'une des revendications précédentes, caractérisé en ce que les segments présentant une résistance élevée à la flexion sont disposés seulement dans la zone de bord de la couche intermédiaire (16).

14. Ski selon l'une des revendications précédentes, caractérisé en ce que les segments présentant une résistance élevée à la flexion sont constitués de profilés creux.

15. Ski selon l'une des revendications précédentes, caractérisé en ce que la pièce coulissante d'absorption (18) s'étend sur toute la largeur du ski.

16. Ski selon la revendication 15, caractérisé en ce que la pièce coulissante d'absorption (18) est constituée de segments ayant des caractéristiques si possible d'élasticité entropique et de segments ayant une résistance élevée à la flexion disposés en alternance, s'étendant essentiellement perpendiculairement aux arêtes latérales du corps de ski (10).

17. Ski selon l'une des revendications précédentes, caractérisé en ce qu'une couche de surface supérieure (22) est disposée entre la plaque (12) et la pièce coulissante d'adsorption (18).

18. Ski selon l'une des revendications précédentes, caractérisé en ce qu'une couche pré-imprégnée en GFK est disposée en dessous de la couche intermédiaire (16) résistant moins bien à la flexion et qui s'étend au moins approximativement sur toute la longueur et la largeur, respectivement, du ski.
